# EUROPÄISCHE PATENTSCHRIFT

(11) **EP 0 761 431 B1**
(45) Veröffentlichungstag und Bekanntmachung des Hinweises auf die Patenterteilung: **27.10.1999**
(21) Anmeldenummer: 96110863.6
(22) Anmeldetag: 05.07.1996
(51) Int. Cl.: B41F 7/26

(54) **Feuchtwerk für eine Offsetdruckmaschine**
Damping unit for an offset printing machine
Dispositif de mouillage pour une machine à imprimer en offset

(30) Priorität: 09.08.1995 DE 19529204
(43) Veröffentlichungstag der Anmeldung: 12.03.1997
(73) Patentinhaber: MAN Roland Druckmaschinen AG, 63075 Offenbach (DE)
(72) Erfinder: Hummel, Peter, 63069 Offenbach/Main (DE); Ortner, Robert, 63755 Alzenau (DE)
(74) Vertreter: Stahl, Dietmar

(56) Entgegenhaltungen:
- EP-A- 0 450 155
- DE-A- 2 620 381
- DE-A- 3 016 366
- DE-A- 3 213 562
- DE-A- 3 416 845
- DE-A- 3 432 807
- DE-A- 3 832 527
- DE-A- 3 923 636
- DE-A- 4 321 183
- GB-A- 2 035 903
- US-A- 4 932 319

## Beschreibung

Die Erfindung betrifft ein Feuchtwerk für eine Offsetdruckmaschine, das mit einem Farbwerk und einem, eine Druckform tragenden Plattenzylinder in Wirkverbindung steht.

Ein Feuchtwerk dieser Art ist aus der DE 3 416 845 A1 bekannt. Danach besteht ein Feuchtwerk im wesentlichen aus einer Zuführeinrichtung für das Feuchtmittel, einer Einrichtung zur Dosierung des Feuchtmittelfilmes sowie einer Auftragwalze, die den Feuchtmittelfilm an einen Plattenzylinder überträgt und mit dem benachbarten Farbwerk gekoppelt oder auch getrennt betrieben werden kann. Die Feuchtauftragwalze kann dabei zum Plattenzylinder eine unterschiedliche Umfangsgeschwindigkeit aufweisen, so daß ein beispielsweise Fremdpartikel beseitigender Wischeffekt entsteht.

Aus der DE 3 432 807 A1 in Verbindung mit der US-PS 4 724 764 ist ein weiterführendes Feuchtwerk bekannt. Neben wahlweise unterschiedlichen Umfangsgeschwindigkeiten von Plattenzylinder und Feuchtauftragwalze ist eine farbaufnehmende Walze als sogenannte Reiterwalze der Feuchtauftragwalze zugeordnet. Die farbaufnehmende Walze rotiert dabei mit einer zum Plattenzylinder unterschiedlichen Umfangsgeschwindigkeit und kann mit einem benachbarten Farbwerk gekoppelt oder von diesem getrennt betrieben werden.

Nachteilig bei diesen Ausführungen ist es, daß die auf der Feuchtauftragwalze sich ansammelnde Farbe in das Feuchtwerk geführt wird und damit das Farb-/Feuchtmittelgleichgewicht beeinträchtigt wird. Diese Beeinträchtigungen zeigen sich in Form von Schablonieren oder Kordstreifen (Schlieren).

Gemäß GB-A- 20 35 903 ist ein Feuchtwerk für Rotationsdruckmaschinen mit einer Duktorwalze, einer Feuchtwerkwalze und einer Zwischen- und Auffragwalze bekannt. Der Zwischen-und Auftragwalze ist nach der Kontaktstelle mit dem Plattenzylinder eine Farbwerkswalze als Kontaktstelle nachgeordnet, der eine Feuchtmittel aufnehmende Pufferwalze als weitere Kontaktstelle zusätzlich nachgeordnet ist. Diese Pufferwalze soll vorübergehend einen Feuchtmittelüberschuß speichern und allmählich an die Zwischen- und Auftragwalze zurückgeben. Der Feuchtmittelüberschuß resultiert aus dem vom Feuchtwerk der Zwischen- und Auftragwalze zugeführten, jedoch vom Plattenzylinderkanal nicht aufgenommenen, Angebot an Feuchtmittel.

Aufgabe der Erfindung ist es, die Druckqualität durch eine gleichmäßige, störungsfreie Feuchtmittelzufuhr zum Plattenzylinder, insbesondere bei Verarbeitung von Spezialfarben in Form von Druckfarben mit metallischen Pigmentanteilen, wie Effektfarben oder Deckweiß, spürbar zu verbessern. Gelöst wird dies erfindungsgemäß durch die Ausbildungsmerkmale des Patentanspruches 1. Weiterbildungen ergeben sich aus den Unteransprüchen.

In einem Feuchtwerk mit mindestens einer Feuchtauftragwalze ist nach der Kontaktstelle von Feuchtauftragwalze und Plattenzylinder der Feuchtauftragwalze mindestens eine Feuchtmittel aufnehmende erste Walze als Reiterwalze zugeordnet. Der Reiterwalze ist eine zusätzliche, jedoch Druckfarbe aufnehmende, zweite Walze (auch Tandemwalze genannt) benachbart, die ebenfalls in Kontakt mit der Feuchtauftragwalze ist. Nach der Kontaktstelle von Feuchtauftragwalze/Plattenzylinder bildet sich eine Sujet bedingte Struktur von Feuchtmittel und Farbe auf der Feuchtauftragwalze aus. Die Feuchtmittel aufnehmende Walze trennt das Feuchtmittel von der Farbe, so daß die nachgeordnete Druckfarbe aufnehmende Walze (Tandemwalze) die verbliebene Farbstruktur egalisiert. Wird diese Struktur nicht vollständig egalisiert, führt dies zu einer instabilen Feuchtung. Durch eine feuchtmittelfreundliche Oberfläche der Reiterwalze findet ein besserer Austausch von Sujetrestwasser zwischen der farbführenden Feuchtauftragwalze, der Reiterwalze und wiederum der Feuchtauftragwalze statt. Die die Druckfarbe aufnehmende Walze (Tandemwalze) vergleichmäßigt die auf der Feuchtauftragwalze geführte, insbesondere höhere Pigmentanteile aufweisende Druckfarbe. Es entsteht eine gleichmäßige Oberflächenstruktur auf der Feuchtauftragwalze nach dem Kontakt von Feuchtmittel aufnehmender Walze (Reiterwalze) sowie Druckfarbe aufnehmender Walze (Tandemwalze). Diese Walzenanordnung verringert die Schablonierneigung (schattenartige Markierungen) beim Flächendruck sowie die einen ungleichmäßigen Druck bewirkenden Kordstreifen. Es wurde gefunden, daß beim erfindungsgemäß vorliegenden Feuchtwerk die Feuchtmittelzufuhr vom Feuchtduktor her verringert werden kann und auch der Einsatz von Alkohol reduziert werden kann.
Die Walzenanordnung gewährleistet ein schnelles Errreichen des Farb-/Feuchtmittelgleichgewichtes bei konstanter Erzeugung eines sehr dünnen Feuchtfilmes in Verbindung mit der Feuchtdosiereinrichtung.

Die Erfindung soll an einem Ausführungsbeispiel näher erläutert werden. Dabei zeigt:
- Fig. 1: ein Druckwerk mit einem zum Farbwerk entkoppelten Feuchtwerk,

Ein Platterzylinder 1 steht mit einem Feuchtwerk 4 in Wirkverbindung. Das Farbwerk 3 besteht aus mehreren Farbauftragwalzen 11, die mit farbzuführenden Walzen (nicht weiter bezeichnet) verbunden sind. Das Feuchtwerk 4 ist - in Drehrichtung des Plattenzylinders 1 betrachtet - dem Farbwerk 3 vorgeordnet und besteht im vorliegenden Beispiel aus einem Feuchtmittelbehälter 8, einem Feuchtduktor 6, einer Feuchtdosiereinrichtung 7 und einer Feuchtauftragwalze 5. Feuchtmittelbehälter 8 und Feuchtduktor 6 bilden die Feuchtmittelzuführeinrichtung 12 und die Feuchtdosiereinrichtung 7 bildet den bereits sehr dünnen Feuchtmittelfilm aus. Der Feuchtauftragwalze 5 ist eine Feuchtmittel aufnehmende Walze 9 in Kontakt zugeordnet. Die Walze 9 ist nach der Kontaktstelle von Feuchtauftragwalze 5 / Plattenzylinder 1 der Feuchtauftragwalze 5 in deren Drehrichtung nachgeordnet. Sie ist im vorliegenden Beispiel gleichzeitig als Brückenwalze angeordnet, indem die Walze 9 mit der in Drehrichtung des Plattenzylinders 1 ersten Farbauftragwalze 11 des Farbwerkes 3 in Kontakt bringbar ist. Diese Schaltstellung der Walze 9, dargestellt mittels Strichlinie, wird zur Kopplung des Feuchtwerkes 4 mit dem Farbwerk 3 zum Waschen der Walzen genutzt. Der Feuchtauftragwalze 5 ist in deren Drehrichtung nach der Walze 9 eine Druckfarbe aufnehmende Walze 10 in Kontakt zur Feuchtauftragwalze 5 angeordnet. Die Walzen 9 und 10 sind mit einem axial wirkenden Changierantrieb gekoppelt. Walze 9 weist eine Oberflächenbeschichtung aus Mattchrom und Walze 10 eine Oberflächenbeschichtung aus Kunststoff, z.B. Rilsan, auf.

Im Druckbetrieb ist das Feuchtwerk 4 vom Farbwerk 3 an einer Trennstelle entkoppelt, da die Feuchtmittel führende Walze 9 von der ersten Farbauftragwalze 11 getrennt ist. Die Feuchtauftragwalze 5 wird mit einer zur Umfangsgeschwindigkeit des Plattenzylinders 1 gleichen oder abweichenden Umfangsgeschwindigkeit über einen umschaltbaren Zwangsantrieb betrieben. Vom Plattenzylinder 1 wird die Drehbewegung kraftschlüssig (mittels Friktion) auf die Farbauftragwalze 11 übertragen. Die Feuchtmittel führende Walze 9 kann in einer weiteren Ausbildung auch eine Oberfläche aus Edelstahl oder aus einem Feuchtmittel aufnehmendem Keramikwerkstoff bestehen. Die Oberfläche kann weiterhin aus Silizium-Metall gebildet sein oder zumindest Silizium in der Oberfläche enthalten. Die Walze 10 besitzt eine Druckfarbe aufnehmende Oberfläche. Neben der Feuchtauftragwalze 5 kann auch die Feuchtmittel führende Walze 9 zur Feuchtauftragwalze mit unterschiedlicher oder gleicher Umfangsgeschwindigkeit betrieben werden. Die der Feuchmittel führenden Walze 9 nachgeordnete Walze 10 kann dabei ebenfalls in unterschiedlicher oder gleicher Umfangsgeschwindigkeit zur Feuchtauftragwalze 5 betrieben werden. Die Zylindermantellänge der Walzen 9 und 10 ist vorzugsweise identisch mit der Länge des Kreisbogens des Kanals des Plattenzylinders 1.

Abhängig vom Sujet bildet sich nach der Kontaktstelle von Feuchtauftragwalze 5 / Plattenzylinder 1 auf der Feuchtauftragwalze 5 eine Struktur von Feuchtmittel und Farbe. Durch die Feuchtmittel aufnehmende Walze 9, wird diese Struktur zerstört. Die Oberflächenstruktur des Farb-/Feuchtmittelgemisches wird, insbesondere bei Druckfarben mit höheren metallischen Pigmentanteilen, durch die Druckfarbe aufnehmende Walze 10 auf der Feuchtauftragwalze 5 gleichmäßig verteilt. Neben der Feuchtmittelzuführeinrichtung 12 hat die Walze 9 eine Sperrfunktion (gegenüber der Farbe), die spürbar den Rücktransport von Druckfarbe in das Feuchtwerk 4 verhindert und gleichzeitig eine stabile Feuchtmitteldosierung in Form eines sehr dünnen Feuchtfilmes gewährleistet.

### Bezugszeichenaufstellung

- 1: Plattenzylinder
- 2: Gummituchzylinder
- 3: Farbwerk
- 4: Feuchtwerk
- 5: Feuchtauftragwalze
- 6: Feuchtduktor
- 7: Feuchtdosiereinrichtung
- 8: Feuchtmittelbehälter
- 9: Feuchtmittel aufnehmende Walze
- 10: Druckfarbe aufnehmende Walze
- 11: Farbauftragwalze
- 12: Feuchtmittelzuführeinrichtung

## Patentansprüche

1. Feuchtwerk für eine Offsetdruckmaschine mit einem eine Druckform tragenden Plattenzylinder, der mit an- und abstellbaren Auftragwalzen eines Farbwerkes und eines Feuchtwerkes, welches eine Feuchtmittelzuführeinrichtung sowie eine der Feuchtmittelzuführeinrichtung benachbarte Feuchtmitteldosierung aufweist, in Wirkverbindung steht, wobei mindestens eine dem Plattenzylinder (1) benachbarte Feuchtauftragwalze (5) mit diesem eine Kontaktstelle für den Feuchtmittelauftrag bildet,
dadurch gekennzeichnet,
daß in Drehrichtung der Feuchtauftragwalze (5) dieser Kontaktstelle für den Feuchtmittelauftrag eine der Feuchtauftragwalze (5) benachbarte Feuchtmittelzuführeinrichtung (12) als erste Kontaktstelle vorgeordnet ist, daß eine Feuchtmittel aufnehmende erste Walze (9) der Feuchtauftragwalze (5) in deren Drehrichtung nach der Kontaktstelle für den Feuchtmittelauftrag als zweite Kontaktstelle nachgeordnet ist und daß der ersten Walze (9) ein Druckfarbe aufnehmende zweite Walze (10) in Drehrichtung der Feuchtauftragwalze (5) in Kontakt nachgeordnet ist, daß die Feuchtauftragwalze (5) mit gleicher oder ungleicher Umfangsgeschwindigkeit zum Plattenzylinder (1) rotiert und daß die Feuchtmittel aufnehmende erste Walze (9) und die Druckfarbe aufnehmende zweite Walze (10) mit gleicher oder ungleicher Umfangsgeschwindigkeit zur Feuchtauftragwalze (5) rotieren und mit einem axial verreibenden Changierhub gekoppelt sind.

2. Feuchtwerk nach Anspruch 1,
dadurch gekennzeichnet,
daß die Feuchtmittel aufnehmende erste Walze (9) als Brückenwalze zum benachbarten Farbwerk (3) schaltbar ist.

3. Feuchtwerk nach Anspruch 1,
dadurch gekennzeichnet,
daß die Feuchtmittel aufnehmende erste Walze (9) eine Oberfläche aus Chrom oder Edelstahl oder einer Feuchtmittel aufnehmenden Keramik aufweisen oder zumindestens Silizium in der Oberfläche enthalten.

4. Feuchtwerk nach Anspruch 1,
dadurch gekennzeichnet,
daß die Druckfarbe aufnehmende zweite Walze (10) eine Oberfläche aus Kunststoff aufweist.

## Claims

1. Damping unit for an offset printing press with a plate cylinder carrying a printing forme which is operationally connected with applicator rollers which can be set on and off of an inking unit and of a damping unit which has a damping agent feed device as well as a damping agent metering neighbouring the damping agent feed device, wherein at least one damping applicator roller (5) neighbouring the plate cylinder (1) forms with this a contact position for the damping agent application, characterised in that in the direction of rotation of the damping applicator roller (5) relative to this contact position for the damping agent application, a damping agent feed device (12) neighbouring the damping applicator roller (5) is arranged upstream as first contact position, that a damping agent receiving first roller (9) is arranged downstream relative to the damping applicator roller (5) in its direction of rotation after the contact position for the damping agent application as a second contact position, and that arranged downstream of the first roller (9) in the direction of rotation of the damping applicator roller (5) is an ink-receiving second roller (10) in contact, that the damping applicator roller (5) rotates with the same or different peripheral speed relative to the plate cylinder (1) and that the damping agent receiving first roller (9) and the ink receiving second roller (10) rotate with the same or differing peripheral speed relative to the damping applicator roller (5) and are linked with an axially distributing oscillating drive.

2. Damping unit according to Claim 1, characterised in that the damping agent receiving first roller (9) can be switched to be a bridging roller to the neighbouring inking unit (3).

3. Damping unit according to Claim 1, characterised in that the damping agent receiving first roller (9) has a surface of chrome or stainless steel or a damping agent receiving ceramic or at least contains silicon in its surface.

4. Damping unit according to Claim 1, characterised in that the ink-receiving second roller (10) has a surface of plastics.

## Revendications

1. Unité de mouillage pour une machine d'impression offset, comportant un cylindre porte-plaque portant une plaque d'impression, qui est en liaison active avec des rouleaux d'application réglables d'une unité d'encrage et d'une unité de mouillage, qui présente un dispositif d'amenée d'agent de mouillage ainsi qu'un dispositif de dosage d'agent de mouillage voisin au dispositif d'amenée d'agent de mouillage, au moins un rouleau d'application d'agent de mouillage (5) voisin du cylindre porte-plaque (1) formant avec celui-ci un point de contact pour l'application de l'agent de mouillage,
caractérisée en ce que, dans le sens de rotation du rouleau d'application d'agent de mouillage (5), il est prévu, en amont de ce point de contact pour l'application de l'agent de mouillage, un dispositif d'amenée d'agent de mouillage (12) voisin du rouleau d'application d'agent de mouillage (5) comme premier point de contact, en ce qu'un premier rouleau (9) recevant l'agent de mouillage est disposé en aval du rouleau d'application d'agent de mouillage (5) dans son sens de rotation après le point de contact pour l'application de l'agent de mouillage, comme second point de contact, et en ce qu'un second rouleau (10) recevant de l'encre d'impression est disposé en aval du premier rouleau (9) dans le sens de rotation du rouleau d'application d'agent de mouillage (5) en contact, en ce que le rouleau d'application d'agent de mouillage (5) tourne à une vitesse périphérique identique ou différente par rapport au cylindre porte-plaque (1), et en ce que le premier rouleau (9) recevant l'agent de mouillage et le second rouleau (10) recevant l'encre d'impression tournent à une vitesse périphérique identique ou différente par rapport au rouleau d'application d'agent de mouillage (5) et sont couplés avec une course en va-et-vient axialement distributrice.

2. Unité de mouillage selon la revendication 1,
caractérisée en ce que le premier rouleau (9) recevant l'agent de mouillage peut être commuté comme rouleau de pontage vers l'unité d'encrage voisine (3).

3. Unité de mouillage selon la revendication 1,
caractérisée en ce que le premier rouleau (9) recevant l'agent de mouillage présente une surface en chrome ou en acier spécial ou en céramique recevant un agent de mouillage ou contient au moins du silicium en surface.

4. Unité de mouillage selon la revendication 1,
caractérisée en ce que le second rouleau (10) recevant l'encre d'impression présente une surface en matière synthétique.
